# FASCICULE DE BREVET EUROPEEN

(11) **EP 0 467 734 B1**
(45) Date de publication et mention de la délivrance du brevet: **30.03.1994**
(21) Numéro de dépôt: 91401725.6
(22) Date de dépôt: 26.06.1991
(51) Int. Cl.: B24B 33/10, B23Q 3/06

(54) **Dispositif pour le maintien d'une pièce à roder pendant son rodage**
Vorrichtung zum Halten eines Werkstücks während des Honens
Device for holding a workpiece during honing

(30) Priorité: 20.07.1990 FR 9009583
(43) Date de publication de la demande: 22.01.1992
(73) Titulaire: AUTOMOBILES PEUGEOT, 75116 Paris (FR); AUTOMOBILES CITROEN, 92200 Neuilly-sur-Seine (FR)
(72) Inventeur: Meningaud, Pascal, F-92140 Clamart (FR); Brouqueyre, Claude, F-78570 Andresy (FR)
(74) Mandataire: Boivin, Claude

(56) Documents cités:
- FR-A- 2 476 527
- GB-A- 2 019 269
- PATENT ABSTRACTS OF JAPAN vol. 8, no. 238 (M-335)(1675)31 Octobre 1984 & JP-A-59 118 315 ( TOSHIBA K.K. ) 9 Juillet 1984

## Description

Pour roder une pièce, il est nécessaire de plaquer celle-ci sur un support afin qu'elle soit bien maintenue pendant le rodage. De plus, il faut que la pièce soit bien centrée par rapport au rodoir et en alignement avec celui-ci. Ces réglages sont délicats et il peut se produire des désalignements lors de l'introduction du rodoir dans la pièce lors du centrage.

On connait des dispositifs pour le maintien d'une pièce à roder pendant son rodage qui comprennent une pièce d'appui fixe, une pièce d'appui mobile par rapport à la première dans la direction de rodage, des moyens pour serrer la pièce à roder entre la pièce d'appui mobile et la pièce d'appui fixe, et des moyens pour assurer un pré-serrage de la pièce à roder. Un tel dispositif est décrit par exemple dans le document JP-A-59-118315; mais dans ce dispositif le pré-serrage est assuré par le poids d'un bloc sur lequel une pression est ensuite exercée afin d'assurer le serrage de la pièce. Un tel dispositif ne résout pas complètement le problème.

La présente invention a pour objet un dispositif qui donne au contraire toute satisfaction.

Cet objet est atteint grâce à un dispositif selon la revendication 1.

Le pré-serrage permet de centrer la pièce par rapport au rodoir et d'effectuer les réglages nécessaires; le serrage est ensuite assuré pour effectuer le rodage.

On a décrit ci-après, à titre d'exemple non limitatif, un mode de réalisation du dispositif selon l'invention, avec référence aux dessins annexés dans lesquels :
La Figure 1 est une vue en coupe axiale du dispositif avant pré-serrage;
Les Figures 2 et 3 sont des vues semblables à la Figure 1 lors du pré-serrage;
La Figure 4 est une vue semblable à la Figure 1 lors du serrage;
La Figure 5 montre des moyens pour adapter la course de la pièce d'appui mobile à l'épaisseur de la pièce à roder.

Le dispositif selon l'invention permet de maintenir une pièce à roder 1, qui dans l'exemple de réalisation représenté est une bielle, pendant son rodage à l'aide d'un rodoir 2, guidé par un palier fluide 3 et porté par une tête 4 à la fois rotative et mobile axialement.

Ce dispositif comprend une pièce d'appui fixe 5 et une pièce d'appui 6 mobile dans la direction de rodage. Cette pièce 6 est montée mobile dans une pièce 7 qui est elle-même mobile dans un bâti fixe 8 contre l'action de ressorts de rappel 9 sous l'action d'un arbre ou axe 10; ce dernier possède une ou plusieurs rampes telles que 10a au contact de la pièce 7 et est attelé à un vérin de commande 11 (Figure 5). Ainsi, la pièce 7 peut passer d'un niveau à l'autre en glissant sur la rampe lorsque l'arbre se déplace sous l'action du vérin, la pièce 7 étant plaquée et bloquée contre des surfaces de l'arbre telles que 10b grâce aux ressorts 9.

La pièce 6 présente une partie 6a qui forme piston et est disposée entre deux chambres 12 et 13 de la pièce 7. Une bague 14 interposée entre la chambre 13 et une chambre 15 limite la course du piston 6a; des moyens non représentés permettent d'admettre un fluide sous pression dans les chambres 12,13 et 15.

La pièce 6 comporte des trous inclinés 6b permettant l'évacuation du trop-plein de lubrifiant que le rodoir 2 remonte. Par ailleurs, des détecteurs inductifs 16a et 16b coopèrent avec un élément 17 solidaire de la pièce 6 pour détecter les positions haute et basse de cette pièce.

On commence par régler le dispositif en fonction de l'épaisseur de la pièce à roder 1, à l'aide du vérin 11. Puis, on assure le pré-serrage de la pièce 1 sur la pièce d'appui 5. A cet effet, les pièces occupant au départ les positions de la Figure 1, les chambres 12 et 15 étant à l'échappement et 13 sous pression, 13 est mise à l'échappement tandis que du fluide sous pression, par exemple 45 bars est admis dans la chambre 15, ce qui fait monter la bague 14 , celle-ci étant plaquée sur un épaulement de la pièce 7 (Figure 2); puis il est admis dans la chambre 12, par exemple sous 20 bars, ce qui provoque la descente de la pièce 6 et le pré-serrage de la pièce (Figure 3).

On descend alors le rodoir 2 dans la pièce 1 en le gonflant. Lorsqu'on a atteint le couple minimal, c'est-à-dire lorsque le rodoir est venu en contact avec la paroi de l'alésage de la pièce, on peut procéder au serrage. A cet effet, on supprime la pression dans la chambre 15; la bague 14 descend et la pièce 6 suit son mouvement sous l'effet de la pression dans la chambre 12 (Figure 4). Le passage de la pièce 6 de la position de départ (Figure 2) au pré-serrage est signalé par les détecteurs 16a et 16b. Le déplacement de cette pièce 6 lorsqu'on passe du pré-serrage au serrage étant très faible, on considère le serrage comme réalisé lorsque la pression est dans la chambre 12 et plus dans la chambre 15.

Après rodage , on supprime la pression dans la chambre 12 et on la met dans la chambre 13, ce qui provoque immédiatement la remontée de la pièce 6, celle-ci reprenant la position de la Figure 1.

Le palier fluide 3 rigidifie la ligne de broche. En effet, si au moment du centrage de la broche et de la pièce, l'axe de la broche s'inclinait, cela produirait un défaut de perpendicularité entre la face de référence de la pièce et l'axe de la broche et ce rapport se retrouverait après usinage. C'est la pièce 1 qui se centre sur le rodoir 2 et non l'inverse.

## Revendications

1. Dispositif pour le maintien d'une pièce à roder pendant son rodage, qui comprend une pièce d'appui fixe (5), une pièce d'appui (6) mobile par rapport à la première dans la direction de rodage, des moyens pour serrer la pièce à roder (1) entre la pièce d'appui mobile et la pièce d'appui fixe, et des moyens (14) pour assurer un pré-serrage de la pièce à roder,
caractérisé en ce que la pièce mobile (6) est montée mobile dans une pièce (7) fixe durant le rodage, et en ce que les moyens de pré-serrage sont constitués par des moyens pour limiter le déplacement de la pièce d'appui mobile (6) qui comprennent une bague (14) interposée entre la pièce fixe (7) et la pièce d'appui mobile (6), déplaçable par rapport à celles-ci et formant butée pour cette pièce d'appui mobile, et en ce que la bague (14) est limitée dans son déplacement par rapport à la pièce fixe (7) par un épaulement de cette pièce contre lequel vient s'appuyer la face de la bague (14) formant butée pour la pièce d'appui mobile (6).

2. Dispositif selon la revendication 1,
caractérisé en ce que la pièce d'appui mobile présente une partie (6a) en forme de piston délimitant entre lui-même et la pièce fixe (7) deux chambres (12 et 13) dans lesquelles peut être admis un fluide sous pression, constituant ainsi les moyens de déplacement de cette pièce d'appui mobile.

3. Dispositif selon la revendication 1 ou 2,
caractérisé en ce que les moyens de déplacement de la bague comprennent deux chambres (13 et 15) situées de part et d'autre de celle-ci et dans lesquelles peut être admis un fluide sous pression, ces chambres étant limitées par une face de la bague (14), la pièce fixe (7) et/ou la pièce mobile (6).

4. Dispositif selon les revendications 2 et 3,
caractérisé en ce que les moyens de déplacement de la pièce d'appui mobile (6) et les moyens de déplacement de la bague (14) ont une chambre commune (13).

5. Dispositif selon l'une des revendications 1 à 4,
caractérisé en ce qu'il comporte des moyens de réglage en hauteur de la pièce fixe (7).

6. Dispositif selon la revendication 5,
caractérisé en ce que les moyens de réglage en hauteur de la pièce fixe (7) comprennent :
- un arbre (10) présentant des surfaces reliées par des pentes (10a) et sur lesquelles peut venir en appui une partie de la pièce fixe (7);
- des moyens (11) de déplacement de l'arbre (10) et
- des moyens de rappel (9) de la pièce fixe (7) en direction de cet arbre (10).

7. Machine de rodage comprenant un rodoir (2) monté sur une broche (4) et un dispositif de maintien de la pièce à roder (1),
caractérisée en ce que le dispositif est conforme à l'une quelconque des revendications 1 à 6.

8. Machine selon la revendication 7,
caractérisée en ce que la broche (2) est maintenue par un palier fluide (3) situé au voisinage de la pièce à roder (1).

## Claims

1. Device for supporting a piece to be honed at the time the latter is honed, said device including a fixed support piece (5), a support piece (6) mobile with respect to the first piece in the direction of honing, means to clamp the piece to be honed (1) between the mobile support piece and the fixed support piece, and means (14) to provide a preclamping of the piece to be honed, wherein the mobile piece (6) is mounted-mobile in a fixed piece (7) during honing, and wherein the preclamping means are constituted by means to limit the movement of the mobile support piece (6) and including a ring (14) inserted between the fixed piece (7) and the mobile support piece (6) and able to move with respect to said pieces and forming a stop for said mobile support piece, and wherein the movement of the ring (14) is limited with respect to the fixed piece (7) by means of a shoulder of this piece against which the face of the ring (14) rests, thus forming a stop for the mobile support piece (6).

2. Device according to claim 1, wherein the mobile support piece has one piston-shaped portion (6a) delimiting between itself and the fixed piece (7) two chambers (12 and 13) into which a fluid is able to be admitted under pressure, thus constituting the means for moving this mobile support piece.

3. Device according to claim 1 or 2, wherein the means for moving the ring include two chambers (13 and 15) situated on both sides of the latter and into which a fluid is able to be admitted under pressure, these chambers being limited by one face of the ring (14), the fixed piece (7) and/or the mobile piece (6).

4. Device according to claims 2 and 3, wherein the means for moving the mobile support piece (6) and the means for moving the ring (14) have a common chamber (13).

5. Device according to any one of claims 1 to 4, wherein it comprises means for adjusting the height of the fixed piece (7).

6. Device according to claim 5, wherein the means for adjusting the height of the fixed piece (7) include :
- a shaft (10) having surfaces connected by slopes or gradients (10a) and on which one portion of the fixed piece (7) is able to come into support ;
- means (11) for moving the shaft (10), and
- means for returning the fixed piece (7) in the direction of this shaft (10).

7. Honing machine including a honing tool (2) mounted on a spindle (4) and a device for supporting the piece to be honed (1), wherein the device conforms to any one of claims 1 to 6.

8. Machine according to claim 7, wherein the spindle (2) is supported by a fluid bearing (3) situated close to the piece to be honed (1).

## Patentansprüche

1. Vorrichtung zum Halten eines zu honenden Werkstücks während des Honens mit einem festen Abstützteil (5), einem in Bezug auf das erstere in Honrichtung beweglichen Abstützteil (6), Mitteln zum Einklemmen des zu honenden Werkstücks (1) zwischen dem beweglichen Abstützteil und dem festen Abstützteil und Mitteln (14) zum Erzielen einer Vorklemmung des zu honenden Werkstücks, dadurch gekennzeichnet, daß das bewegliche Bauteil (6) beweglich in einem während des Honens festen Bauteil (7) montiert ist und daß die Mittel zur Vorklemmung durch Mittel zur Begrenzung der Verschiebung des beweglichen Abstützteils (6) gebildet sind, die einen Ring (14) umfassen, der zwischen das feste Bauteil (7) und das bewegliche Abstützteil (6) eingeschaltet und in Bezug auf diese verschiebbar ist und einen Anschlag für dieses bewegliche Abstützteil bildet und daß der Ring (14) in seiner Verschiebung in Bezug auf das feste Bauteil (7) durch eine Schulter dieses Bauteils begrenzt ist, an welcher sich die Fläche des Ringes (14) abstützt, die den Anschlag für das bewegliche Abstützteil (6) bildet.

2. Vorrichtung nach Anspruch 1, dadurch gekennzeichnet, daß das bewegliche Abstützteil einen Teil (6a) in Form eines Kolbens aufweist, der zwischen sich und dem festen Bauteil (7) zwei Kammern (12 und 13) begrenzt, in welche ein Fluid unter Druck eingeleitet werden kann, wodurch somit die Mittel zum Verschieben des beweglichen Abstützteils gebildet werden.

3. Vorrichtung nach Anspruch 1 oder 2, dadurch gekennzeichnet, daß die Mittel zum Verschieben des Ringes zwei Kammern (13 und 15) aufweisen, die zu beiden Seiten von ihm angeordnet sind und in welche ein Fluid unter Druck eingeleitet werden kann, wobei diese Kammern durch eine Fläche des Rings (14), das feste Bauteil (7) und/oder das bewegliche Bauteil (6) begrenzt sind.

4. Vorrichtung nach den Ansprüchen 2 und 3, dadurch gekennzeichnet, daß die Mittel zum Verschieben des beweglichen Abstützteils (6) und die Mittel zum Verschieben des Rings (14) eine gemeinsame Kammer (13) aufweisen.

5. Vorrichtung nach einem der Ansprüche 1 bis 4, dadurch gekennzeichnet, daß sie Einstellmittel für die Höhe des festen Bauteils (7) aufweist.

6. Vorrichtung nach Anspruch 5, dadurch gekennzeichnet, daß die Einstellmittel für die Höhe des festen Bauteils (7) umfassen:
- eine Welle (10) mit Oberflächen, die über Schrägflächen (10a) miteinander verbunden sind und auf denen sich ein Teil des festen Bauteils (7) abstützen kann;
- Mittel (11) zum Verschieben der Welle (10) und
- Mittel (9) zum Rückstellen des festen Bauteils (7) in Richtung dieser Welle (10).

7. Honmaschine mit einem an einer Spindel (4) angeordneten Honwerkzeug (2) und einer Vorrichtung zum Halten des zu honenden Werkstücks (1), dadurch gekennzeichnet, daß die Vorrichtung einem der Ansprüche 1 bis 6 entspricht.

8. Maschine nach Anspruch 7, dadurch gekennzeichnet, daß die Spindel (2) durch ein in der Nähe des zu honenden Werkstücks (1) angeordnetes Flüssiglager (3) gehalten ist.
